# FASCICULE DE BREVET EUROPEEN

(11) **EP 1 103 694 B1**
(45) Date de publication et mention de la délivrance du brevet: **19.02.2003**
(21) Numéro de dépôt: 00403204.1
(22) Date de dépôt: 16.11.2000
(51) Int. Cl.: E06B 9/171, E06B 9/44

(54) **Mécanisme de rétractabilité de tube d'enroulement pour tablier de volet roulant**
Einziehungsmechanismus für Rolladenaufwickelrohr
Roller shaft retraction mechanism for a roller shutter apron

(30) Priorité: 24.11.1999 FR 9914788
(43) Date de publication de la demande: 30.05.2001
(73) Titulaire: ZURFLUH-FELLER, 25150 Roide (FR)
(72) Inventeur: Olmi, Marc, 25150 Pont de Roide (FR)
(74) Mandataire: Armengaud Ainé, Alain

(56) Documents cités:
- FR-A- 1 371 703
- FR-A- 2 714 930
- GB-A- 829 163
- US-A- 3 315 728

## Description

La présente invention est relative à des perfectionnements apportés à des dispositifs d'entraînement pour tablier de volet roulant ou similaire. Elle vise plus particulièrement le mécanisme permettant la rétractabilité du système de l'arbre d'enroulement du tablier pour en faciliter son montage dans le coffre du caisson du volet roulant ou son démontage.

Ces dispositifs de rétractabilité de l'arbre d'enroulement sont en effet nécessaires dans les caissons de volet roulant ou similaire afin de pouvoir monter l'arbre sur une poulie d'entraînement du tablier ou sur un embout de tube venant s'emmancher sur celle-ci et surtout de pouvoir démonter cet arbre en cas de réparation ou de remplacement nécessaire.

De façon classique, de tels systèmes de rétractabilité consistent à couper le tube le plus court et à l'enfiler partiellement sur la poulie ou sur l'embout de tube afin de garder une course de démontage. Cette réserve de rétractabilité est alors généralement réalisée de deux manières :
- l'une consiste à prévoir des orifices permettant de fixer une vis d'immobilisation entre l'embout de tube emmanché sur la poulie, le flasque de guidage ou analogue et le tube d'enroulement du tablier pas complètement enfoncé dans le tube ; l'inconvénient principal de ce système étant sa main d'oeuvre supplémentaire nécessitant une opération d'usinage des pièces ;
- l'autre, décrite dans le certificat d'utilité No 2 714 930, consiste à prévoir au moins une patte escamotable sur l'embout de tube emmanché sur la poulie, le flasque ou analogue ; cette patte faisant saillie extérieurement par rapport à l'enveloppe de l'embout et se bloquant en extrémité du tube d'enroulement afin de réserver une course de rétractabilité de l'arbre d'enroulement. L'un des principaux inconvénients réside particulièrement dans le fait que cette patte est permanente et gène certaines utilisations, notamment lorsque le système de rétractabilité n'est pas nécessaire. De plus, l'intégration de cette forme escamotable dans l'embout ou la poulie complique la réalisation du moule d'injection utilisé.

La présente invention vise donc à pallier les inconvénients précédents en proposant un mécanisme permettant la rétractabilité de l'arbre d'enroulement en gardant les avantages du principe d'une patte escamotable citée ci-dessus et en offrant la possibilité de retirer cette patte lorsque un tel mécanisme n'est pas nécessaire.

A cet effet, le dispositif d'entraînement pour tablier de volet roulant ou similaire selon l'invention comportant un embout recevant éventuellement à l'une de ses extrémités une poulie, un flasque de guidage ou analogue et dont l'autre extrémité s'emmanche à l'intérieur d'un tube d'enroulement du tablier, se caractérise en ce que ledit embout comporte sur sa surface externe au moins une rainure dans laquelle coopère d'une façon amovible au moins un organe de liaison escamotable faisant saillie extérieurement par rapport à ladite surface externe dudit embout, ledit organe de liaison permettant de délimiter la position axiale du tube d'enroulement du tablier par rapport audit embout de manière à réserver une course de rétractabilité du tube d'enroulement.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en perspective, en éclaté du montage d'un tube d'enroulement pour tablier de volet roulant sur un embout de tube emmanché sur une poulie ;
- la figure 2 est une vue à plus grande échelle d'un organe de liaison escamotable permettant de réaliser le système de rétractabilité objet de l'invention ;
- la figure 3 est une vue en coupe longitudinale d'un tube d'enroulement monté en butée contre un organe de liaison escamotable ;
- la figure 4 est une vue en coupe selon IV-IV de la figure 3 ;
- la figure 5 est une vue à plus grande échelle du système de rétractabilité selon la figure 3 ;
- la figure 6 est une vue en coupe longitudinale d'un tube d'enroulement complètement enfoncé dans l'embout de tube emmanché sur la poulie ;
- la figure 7 est une vue à plus grande échelle du système de rétractabilité selon la figure 6.

Selon un mode préféré de réalisation, le dispositif d'entraînement pour tablier roulant ou similaire comporte notamment une pièce s'étendant globalement sous la forme d'un tube allongé destiné à former un embout 1 en tête d'un tube d'enroulement 2 du volet roulant.

Cet embout 1 est avantageusement réalisé par moulage par injection, préférentiellement dans une matière plastique ou métallique et selon des séries normalisées de diamètre extérieur et intérieur et comprend longitudinalement un moyeu (non représenté) de moindre diamètre afin de recevoir éventuellement une poulie, un flasque de guidage ou analogue.

Pour ce faire, la surface extérieure périphérique du moyeu recevant la poulie ou élément similaire peut comporter une pluralité de systèmes de solidarisation conformés par exemple sous la forme de baïonnette. Ces systèmes de solidarisation coopèrent avec des parties mâles ou femelles longitudinales faisant saillies et disposées sur la surface intérieure d'un alésage réalisé au centre de la poulie 3 ou analogue autorisant ainsi l'immobilisation axiale et radiale de la poulie sur l'embout 1.

L'embout 1, à l'extrémité opposée à ce moyeu, s'emmanche à l'intérieur du tube d'enroulement 2. Pour ce faire, cet embout est parcouru par une pluralité de saignées 4, de profils variés, notamment rectangulaire ou arrondi, s'étendant axialement et se répartissant radialement sur sa section de manière à conformer des surfaces de guidages en fonction de saignées 5 complémentaires de profils similaires, disposées le long du tube d'enroulement 2. Ces saignées permettent également de rendre solidaire le tube 2 de l'embout 1 et d'éviter en particulier tous mouvements relatifs entre ces deux pièces.

De manière avantageuse, on réalise sur la surface du tube d'enroulement 2 une série d'usinages tels que les perçages 6 de profils variés qui autorisent l'accrochage des éléments annexes au tube (par exemple verrou d'accrochage du tablier au tube d'enroulement).

On décrira maintenant le mécanisme de rétractabilité, qui est combiné au dispositif selon l'invention.

Sur la surface externe de l'embout 1 destiné à recevoir le tube d'enroulement 2, on aménage au moins une rainure 7, préférentiellement présentant une section transversale en forme de queue d'aronde, s'étendant axialement sur toute ou partie de sa longueur. Un organe de liaison 8 muni d'une patte escamotable ou analogue vient coopérer au fond de la rainure 7 afin de faire saillie extérieurement par rapport à la surface externe de l'embout 1. Comme représenté de manière avantageuse sur les figures 3 et 5, cet organe 8 se bloque en extrémité du tube d'enroulement 2 de manière à réserver une course de rétractabilité de l'arbre d'enroulement pour en permettre son montage ou son démontage. Par une simple pression sur la patte faisant ainsi saillie, ledit organe de liaison 8 s'escamote, comme illustré sur les figures 6 et 7, permettant alors d'enfoncer complètement le tube 2 contre une paroi latérale de la poulie 3, d'un flasque de guidage ou analogue.

Selon un autre mode non représenté de réalisation de l'invention, ladite rainure 7 ne s'étend que sur une partie de la longueur de l'embout 1, l'organe de liaison 8 coopérant de manière identique au fond de celle-ci.

Selon une caractéristique avantageuse de l'invention, l'organe de liaison escamotable 8 comporte à une de ses extrémités au moins un patte 9 ou similaire afin d'être maintenu en place au fond de la rainure 7. Pour ce faire, on pratique un alésage de forme complémentaire à ladite patte 9 sur la paroi latérale de la poulie 3, du flasque ou analogue recevant l'embout de tube 1 au niveau de ladite rainure 7. Cette patte 9 évite également à l'organe 8 de se déplacer avec le tube pendant la mise en place de l'arbre dans le caisson. Plus particulièrement, en dimensionnant convenablement les organes 8 et leurs pattes 9, ces derniers peuvent aussi permettre l'immobilisation axiale et radiale de la poulie, flasque de guidage ou similaire sur l'embout 1. De manière identique, on peut également aménager sur l'organe de liaison 8 au moins une patte perpendiculaire à la rainure 7 s'insérant dans au moins un alésage convenablement réalisé sur la surface externe de l'embout 1 au fond de la rainure 7.

Selon une autre caractéristique avantageuse de l'invention, on prévoit au moins deux rainures 7 diamétralement opposées sur la surface extérieure de l'embout 1 afin de recevoir au moins deux organes de liaison escamotables 8 pour accroître la fiabilité de l'appui axial en cas de forte poussée, notamment pendant les phases de transport et de manipulation.

Selon encore une autre caractéristique avantageuse de l'invention, la partie escamotable de l'organe de liaison 8 présente au niveau de sa surface externe, une forme en escalier permettant ainsi de régler la course de rétractabilité de l'arbre d'enroulement suivant la dimension de celui-ci.

Selon un autre mode de réalisation de l'invention (non représenté), l'embout 1 s'emmanche à l'une de ses extrémités à l'intérieur du tube d'enroulement 2, et à l'extrémité opposée à l'intérieur d'un deuxième tube d'enroulement de manière à mettre bout à bout les deux tubes d'enroulement. De manière identique, on peut ainsi mettre bout à bout plusieurs tubes d'enroulement du volet roulant.

La présente invention telle que décrite précédemment offre de multiples avantages, notamment celui d'offrir un système de rétractabilité de l'arbre d'enroulement qui est amovible et ne nécessite aucune main d'oeuvre supplémentaire.

Il demeure bien entendu que la présente invention n'est pas limitée aux exemples de réalisation décrits et représentés ci-dessus, mais qu'elle en englobe toutes les variantes, dans la mesure où celles-ci entrent dans le cadre des revendications annexées.

## Revendications

1. Dispositif d'entraînement pour tablier de volet roulant ou similaire comportant un embout (1) recevant éventuellement à l'une de ses extrémités une poulie (3), un flasque de guidage ou analogue et dont l'autre extrémité s'emmanche à l'intérieur d'un tube d'enroulement (2) du tablier, ledit dispositif étant **caractérisé en ce que** ledit embout (1) comporte sur une surface externe au moins une rainure (7) dans laquelle coopère d'une façon amovible au moins un organe de liaison escamotable (8) faisant saillie extérieurement par rapport à ladite surface externe dudit embout, ledit organe de liaison permettant de délimiter la position axiale du tube d'enroulement (2) du tablier par rapport audit embout (1) de manière à réserver une course de rétractabilité dudit tube d'enroulement.

2. Dispositif selon la revendication 1, **caractérisé en ce que** ladite rainure (7) présente une section transversale sensiblement en forme de queue d'aronde pour permettre audit organe de liaison (8) de s'y glisser.

3. Dispositif selon l'une des revendications 1 ou 2, **caractérisé en ce que** ledit organe de liaison (8) escamotable comporte au moins une patte (9) ou similaire évitant audit organe de liaison de se déplacer avec le tube d'enroulement (2) lors de sa mise en place.

4. Dispositif selon la revendication 3, **caractérisé en ce que** ladite patte (9) ou similaire permet également une immobilisation radiale de la poulie (3), du flasque ou analogue sur l'embout (1).

5. Dispositif selon l'une quelconque des revendications précédentes, **caractérisé en ce qu'**une partie escamotable de l'organe de liaison (8) présente au niveau de sa surface externe, une forme en escalier de manière à régler la course de rétractabilité du tube d'enroulement (2).

6. Dispositif selon l'une quelconque des revendications précédentes, **caractérisé en ce que** ladite rainure (7) est discontinue sur la longueur dudit embout (1).

7. Dispositif selon l'une quelconque des revendications précédentes, **caractérisé en ce que** l'embout (1) comporte deux rainures (7) diamétralement opposées sur sa surface externe.

## Patentansprüche

1. Vorrichtung für den Antrieb eines Rollladenpanzers oder dergleichen, welche eine Ansatzhülse (1) umfasst, die gegebenenfalls an einem Ende eine Seilrolle (3), einen Führungsflansch bzw. etwas Entsprechendes aufnimmt und deren anderes Ende in dem Wickelrohr (2) des Rollladenpanzers steckt, **dadurch gekennzeichnet, dass** die Ansatzhülse (1) auf einer Außenfläche mindestens eine Nut (7) enthält, in welche wenigstens ein versenkbares Mittel (8) beweglich eingreift, das in Bezug auf die Außenfläche der Ansatzhülse nach außen vorsteht, wobei dieses Verbindungsmittel es ermöglicht, die axiale Position des Wickelrohrs (2) des Rollladenpanzers in Bezug auf die Ansatzhülse (1) derart zu begrenzen, dass ein Rückziehweg des Wickelrohrs übrig bleibt.

2. Vorrichtung nach Anspruch 1, **dadurch gekennzeichnet, dass** die Nut (7) einen im Wesentlichen schwalbenschwanzförmigen Querschnitt aufweist, um es dem Verbindungsmittel (8) zu ermöglichen, auf ihr zu gleiten.

3. Vorrichtung nach Anspruch 1 oder 2, **dadurch gekennzeichnet, dass** das versenkbare Verbindungsmittel (8) mindestens einen Haken (9) oder dergleichen umfasst, der verhindert, dass sich das Verbindungsmittel mit dem Wickelrohr (2) bei dessen Anbringung bewegt.

4. Vorrichtung nach Anspruch 3, **dadurch gekennzeichnet, dass** der Haken (9) oder dergleichen auch eine radiale Immobilisierung der Seilrolle (3), des Flansches bzw. eines Entsprechenden auf der Ansatzhülse (1) ermöglicht.

5. Vorrichtung nach einem der vorhergehenden Ansprüche, **dadurch gekennzeichnet, dass** ein versenkbarer Teil des Verbindungsmittels (8) auf seiner Außenfläche derart treppenförmig ist, dass der Rückziehweg des Wickelrohrs (2) einstellbar ist.

6. Vorrichtung nach einem der vorhergehenden Ansprüche, **dadurch gekennzeichnet, dass** die Nut (7) über die Länge der Ansatzhülse (1) unterbrochen ist.

7. Vorrichtung nach einem der vorhergehenden Ansprüche, **dadurch gekennzeichnet, dass** die Ansatzhülse (1) auf ihrer Außenfläche zwei einander gegenüber liegende Nuten (7) enthält.

## Claims

1. Drive device for a roller shutter apron or the like, comprising a spigot (1) optionally receiving at one of its ends a pulley (3), a guide plate or the like and of which the other end fits inside a winding tube (2) of the apron, said device being **characterised in that** said spigot (1) comprises, on an external surface, at least one groove (7) which removably receives at least one retractable connecting means (8) projecting externally from said external surface of said spigot, said connecting means allowing the axial position of the winding tube (2) for the apron to be delimited relative to said spigot (1) so as to reserve a course for retraction of said winding tube.

2. Device according to claim 1, **characterised in that** said groove (7) has a substantially dovetail-shaped cross-section so that said connecting means (8) can slide therein.

3. Device according to any one of claims 1 or 2, **characterised in that** said retractable connecting means (8) comprises at least one lug (9) or the like preventing said connecting means from moving with the winding tube (2) during installation thereof.

4. Device according to claim 3, **characterised in that** said lug (9) or the like also allows radial immobilisation of the pulley (3), the plate or the like on the spigot (1).

5. Device according to any one of the preceding claims, **characterised in that** a retractable portion of the connecting means (8) has steps in the region of its external surface, for adjusting the course for retraction of the winding tube (2).

6. Device according to any one of the preceding claims, **characterised in that** said groove (7) is discontinuous over the length of said spigot (1).

7. Device according to any one of the preceding claims, **characterised in that** the spigot (1) comprises two diametrically opposed grooves (7) on its external surface.
